# EUROPÄISCHE PATENTSCHRIFT

(11) **EP 0 694 675 B1**
(45) Veröffentlichungstag und Bekanntmachung des Hinweises auf die Patenterteilung: **06.10.1999**
(21) Anmeldenummer: 95111830.6
(22) Anmeldetag: 28.07.1995
(51) Int. Cl.: E21B 7/20, E21B 19/08, B21F 9/00

(54) **Befestigungs- und Spannvorrichtung für ein mit einem Rammbohrgerät verbundenes Nachziehseil**
Fixing and clamping tensioning device for a tow rope connected to a boring ram
Dispositif de fixation et de maintien en tension d'un câble de traction fixé à un mouton de forage

(30) Priorität: 30.07.1994 DE 4427119
(43) Veröffentlichungstag der Anmeldung: 31.01.1996
(73) Patentinhaber: Tracto-Technik Paul Schmidt Spezialmaschinen, 57368 Lennestadt (DE)
(72) Erfinder: Püttmann, Franz-Josef, D-57368 Lennestadt (DE); Hesse, Alfons, D-57368 Lennestadt (DE)
(74) Vertreter: König, Reimar

(56) Entgegenhaltungen:
- EP-A- 0 263 281
- AU-A- 510 561
- FR-A- 689 873
- FR-A- 2 344 683
- US-A- 4 100 972

## Beschreibung

Die Erfindung betrifft eine Befestigungs- und Spannvorrichtung für ein an einem Rammbohrgerät befestigtes, ein einzuziehendes Rohr mit dem Rammbohrgerät verbindendes Nachziehseil.

Derartige Befestigungs- und Spannvorrichtungen sind erforderlich, um ein in eine Erdbohrung einzubringendes Rohr von einem die Erdbohrung herstellenden Rammbohrgerät nachziehen zu lassen, wenn sich das Rohr nicht zugfest mit dem Rammbohrgerät verbinden läßt. Bei einer bekannten Befestigungs- und Spannvorrichtung dieser Art ist ein Ende des Nachziehseils in einer mit dem Rammbohrgerät zugfest verbundenen Hülse befestigt und wird durch ein in die Hülse eingestecktes Nachziehrohr geführt. Auf das freie Ende des Nachziehrohrs wird ein Druckstück mit einer axial verschiebbaren Klemmvorrichtung für das Seil aufgesetzt. Die Klemmvorrichtung besteht aus mittels Schrauben spannbarer Klemmbacken, die in einer Führung axial verschiebbar sind. An dieser Führung greift eine mit den Klemmbacken verbundene Spannschraube ein, mittels derer sich die Klemmbacken axial verschieben lassen.

Die Handhabung dieser Befestigungs- und Spannvorrichtung ist umständlich, da zunächst die Klemmbacken durch Drehen der Spannschraube so nahe wie möglich an das Druckstück herangebracht werden müssen, danach das von Hand gespannte Seil durch Anziehen der Klemmschrauben zwischen den Klemmbacken eingeklemmt werden muß, wonach ein Spannen des Nachziehseils durch Drehen der Spannschraube möglich ist. Des weiteren ist der Spannhub begrenzt, so daß es weder möglich ist, der größeren Dehnung bei sehr langen Nachziehrohren Rechnung zu tragen noch bei einem Lockern nachzuspannen.

Der Erfindung liegt das Problem zugrunde, eine einfach zu handhabende Befestigungs- und Spannvorrichtung zu schaffen, deren Spannhub unbegrenzt ist und die jederzeit ein einfaches Nachspannen ermöglicht.

Hiervon ausgehend besteht die Erfindung darin, eine Befestigungs- und Spannvorrichtung der eingangs erwähnten Art mit einem dem Druckstück benachbarten, bei einer in Richtung des einzuziehenden Rohrs wirkenden Kraft am Nachziehseil klemmenden Klemmelement und mit einem zum Klemmelement koaxial angeordneten, bei einer in Richtung des einzuziehenden Rohrs klemmenden, entgegengesetzt zur Richtung des einzuziehenden Rohrs wirkenden Kraft bewegbaren Spannelement zu versehen.

Das Klemmelement und das Spannelement wirken selbsttätig klemmend, wenn eine in Richtung des einzuziehenden Rohrs wirkende Kraft am Nachziehseil auftritt, während das Klemmelement und das Spannelement das Nachziehseil freigeben, wenn eine Bewegung in entgegengesetzter Richtung stattfindet. Auf diese Weise ist es möglich, das Nachziehseil mittels des Spannelements durch eine Vorwärts- und Rückwärtsbewegung zu spannen, wobei das Klemmelement das Nachziehseil bei jeder Vorwärtsbewegung des Spannelements festhält und das Spannelement somit ein Seilstück ergreifen und bei der Rückwärtsbewegung wieder spannen kann.

Da am Klemmelement und am Spannelement keine Schrauben zum Klemmen und Spannen betätigt werden müssen, ist die Handhabung äußerst einfach und ein Nachspannen jederzeit möglich.

Das Klemmelement kann parallele, an Parallellenkern geführte Klemmbacken aufweisen, und die Parallellenker können an einer Verlängerung des Druckstücks angelenkt sein. Durch den Zug des Nachziehseils werden die Klemmbacken an den Parallellenkern in Richtung des Druckstücks gezogen und klemmen dabei das Nachziehseil ein. In entgegengesetzter Richtung bewegen sich die Klemmbacken auseinander und geben das Nachziehseil frei.

Ein einfaches Lösen des zwischen den Klemmbacken eingeklemmten Nachziehseils läßt sich mittels einer an einem Parallellenker angeordneten Hebelverlängerung erreichen.

Um unter allen Umständen ein selbsttätiges Einklemmen des Nachziehseils zu erreichen, kann das Klemmelement in Klemmrichtung mit einer Feder beaufschlagt sein.

Das Spannelement kann ähnlich gebaut sein und ebenfalls parallele, an Parallellenkern geführte Klemmbacken aufweisen. Die Parallellenker sind an einem weiteren Lenkerpaar angelenkt, das einerseits an der Verlängerung des Druckstücks angelenkt und andererseits durch einen weiteren Lenker untereinander verbunden ist und eine Handhabe zum Spannen des Nachziehrohrs aufweist. Diese Handhabe kann aus einer Hebelverlängerung am das Lenkerpaar verbindenden Lenker bestehen.

Da die Handhabe an dem Lenkerpaar angreift, lassen sich die Klemmbacken und damit das von den Klemmbacken eingeklemmte Nachziehseil in Spannrichtung bewegen, wobei die Klemmbacken des Klemmelements das Nachziehseil während dieser Bewegung freigeben. Wird das Spannelement entgegengesetzt zur Spannrichtung bewegt, halten die Klemmbacken des Klemmelements das Nachziehseil fest, während sich die Klemmbacken des Spannelements auf dem Seil verschieben können, um ein neues Seilstück zum weiteren Spannen einzuklemmen.

Um das Nachziehseil auf einfache Weise mit der Befestigungs- und Spannvorrichtung zu verbinden, kann das Druckstück eine seitliche Öffnung zum Einführen des Nachziehseils aufweisen, während die Klemmbacken einseitig an den Parallellenkern geführt und somit von derselben Seite zugänglich sind, an der sich die seitliche Öffnung am Druckstück befindet.

Zum Befestigen des Nachziehseils am Rammbohrgerät und zur Aufnahme eines Endes des einzuziehenden Rohres kann am Ende des Rammbohrgeräts eine Hülse angeordnet sein. Die Hülse oder das Rammbohrgerät weisen eine umlaufende Seilnut mit einer in das Innere der Hülse führenden Öffnung auf. Das Nachziehseil läßt sich dann durch das einzuziehende Rohr und die Hülse, durch die Öffnung hindurch und in die Seilnut legen sowie wieder zurück durch die Öffnung in das Innere der Hülse führen. Hier wird das freie Ende des Seils mit dem Seilzug fest verbunden. Um parallele Seilbereiche zwischen der Öffnung und der zugfesten Verbindung kann eine die in der Nut liegende Seilschlinge spannende Feder angeordnet sein.

Die Erfindung wird nachstehend anhand eines in der Zeichnung dargestellten Ausführungsbeispiels des näheren erläutert. In der Zeichnung zeigen:
- Fig. 1: die Seitenansicht eines Rammbohrgerätes mit einem Nachziehrohr und einer Befestigungs- und Spannvorrichtung für ein Nachziehseil;
- Fig. 2: eine vergrößerte Darstellung der Befestigungs- und Spannvorrichung und
- Fig. 3: in einem Teilschnitt die Verwendung des Nachziehseils mit dem Rammbohrgerät.

Am hinteren Ende eines Rammbohrgeräts 1 ist eine Hülse 2 angeordnet, in die ein einzuziehendes Rohr 3 eingesteckt ist. Durch das einzuziehende Rohr 3 ist ein Nachziehseil 4 geführt, das mit dem Rammbohrgerät 1 und der Hülse 2 verbunden ist und sich mittels einer Befestigungs- und Spannvorrichtung spannen läßt. Zu diesem Zweck ist am hinteren Ende des einzuziehenden Rohrs 3 ein Druckstück 5 angeordnet, das aus einer auf dem Rohrende aufliegenden Druckplatte 6 und einem in das Rohrende eingeführten Rohrstutzen 7 besteht. Die Druckplatte 6 und der Rohrstutzen 7 sind mit einem seitlichen Schlitz 8 versehen, um das Nachziehseil 4 bequem in den Bereich eines Klemmelements 10 und eines Spannelements 15 zu bringen.

Das Klemmelement 10 ist in der Nähe der Druckplatte 6 an einer Verlängerung 9 angeordnet und besteht aus parallelen Klemmbacken 11, die mittels Parallellenkern 12 an der Verlängerung 9 angelenkt sind. Werden die Parallellenker 12 in Richtung zur Druckplatte 6, d.h. in Richtung des einzuziehenden Rohres 3 bewegt, nähern sich die Klemmbacken 11 gegeneinander und können das Nachziehseil 4, wenn es sich zwischen den Klemmbacken 11 befindet, einklemmen. Je größer die auf das Nachziehseil 4 wirkende Kraft ist, desto stärker wird die Klemmung durch die Klemmbacken 11. An einem Parallellenker 12 ist eine Hebelverlängerung 13 angeordnet, die mittels einer Feder 14 in Richtung der Druckplatte 6 gezogen wird. Durch eine Bewegung der Hebelverlängerung 13 entgegengesetzt zur Druckplatte 6 läßt sich die Seilklemmung durch die Klemmbacken 11 lösen. Diese Seilklemmung wird des weiteren automatisch aufgehoben, wenn sich das Nachziehseil 4 in entgegengesetzter Richtung zur Druckplatte 6 bewegt.

Diese Bewegung des Nachziehseils 4 wird durch das Spannelement 15 bewirkt. Das Spannelement 15 weist ebenfalls parallele Klemmbacken 16 auf, die koaxial zu den Klemmbacken 11 und zum einzuziehenden Rohr 3 angeordnet sind. Die Klemmbacken 16 sind an Parallellenkern 17 angeordnet, die jedoch nicht direkt an der Verlängerung 9, sondern an einem Lenkerpaar 18 angelenkt sind, das durch einen weiteren Lenker 19 zu einem Lenkerparallelogramm ergänzt wird. An dem weiteren Lenker 19 ist eine Hebelverlängerung 20 angeordnet, mit der sich das Nachziehseil 4 spannen läßt. Hierzu wird das Nachziehseil 4 zwischen die Klemmbacken 11 des Klemmelements 10 und die Klemmbacken 16 des Spannelements 15 gelegt.

Durch Bewegen der Hebelverlängerung 20 entgegengesetzt zur Druckplatte 6 wird das Seil durch das Klemmelement 10, das Druckstück 5 und das einzuziehende Rohr 3 gezogen und gespannt. Wird das Spannelement 15 nunmehr in Richtung der Druckplatte 6 bewegt, hält das Klemmelement 10 das Nachziehseil 4 fest, und das Nachziehseil 4 läßt sich durch eine erneute Bewegung des Spannelements 15 entgegengesetzt zur Richtung der Druckplatte 6 weiter spannen. Durch mehrfaches Bewegen des Spannelementes 15 läßt sich jede gewünschte Vorspannung des Nachziehseils 4 erreichen. Ebenso ist es möglich, die Vorspannung des Nachziehseils 4, falls diese während des Vortriebes des Rammbohrgerätes 1 nachgelassen hat, wieder zu erhöhen.

Zum Lösen der Vorspannung genügt es, das Klemmelement 10 durch Bewegen der Hebelverlängerung 13 entgegengesetzt zur Richtung der Druckplatte 6 zu bewegen und dabei die Klemmbacken 16 des Spannelements 15 geöffnet zu halten.

Eine einfache und sichere Verbindung des Nachziehseils 4 mit dem Rammbohrgerät 1 bzw. der Hülse 2 läßt sich erreichen, wenn das Rammbohrgerät 1 oder die Hülse 2 mit einer umlaufenden Seilnut 21 versehen sind, die über eine Öffnung 22 mit dem Innern der Hülse 2 verbunden ist. Wird das Ende des Nachziehseils durch das Innere der Hülse 2, die Öffnung 22, die umlaufende Seilnut 21 und die Öffnung 22 wieder zurück in das Innere der Hülse 2 geführt, läßt sich dieses freie Ende mit dem Nachziehseil 4 mittels einer zugfesten Verbindung 23 verbinden, so daß das Nachziehseil 4 mittels der in der umlaufenden Seilnut 21 liegenden Seilschlinge sicher am Rammbohrgerät 1 und der Hülse 2 gehalten ist.

Um auf die Seilverbindung eine straffende Vorspannung aufzubringen, kann um die parallelen Seilbereiche zwischen der Öffnung 22 und der zugfesten Verbindung 23 herum eine Druckfeder 24 angeordnet sein.

Statt das freie Ende des Nachziehseils direkt mit dem Rammbohrgerät 1 und der Hülse 2 in der geschilderten Weise zu verbinden, kann es sich hier auch um ein Seilstück handeln, dessen Enden mittels der zugfesten Verbindung 23 miteinander verbunden sind. Das Nachziehseil 4 läßt sich dann an der zugfesten Verbindung 23 einhängen.

Diese Verbindung hat den Vorteil, daß sich beide Seilenden mit großen Seilkauschen oder dergleichen ausrüsten lassen, da sich in diesem Fall die Seilschlaufe durch die Öffnung 22 fädeln läßt, ohne die Seilkauschen durch die kleine Öffnung 22 fädeln zu müssen.

## Patentansprüche

1. Befestigungs- und Spannvorrichtung für ein an einem Rammbohrgerät (1) befestigtes, ein einzuziehendes Rohr (3) mit dem Rammbohrgerät (1) verbindendes Nachziehseil (4) aus
- einem am freien Ende des einzuziehenden Rohrs (3) anliegenden Druckstück (5),
- einem dem Druckstück (5) benachbarten, bei einer in Richtung des einzuziehenden Rohrs (3) wirkenden Kraft am Nachziehseil (4) klemmenden Klemmelement (10) und
- einem zum Klemmelement (10) koaxial angeordneten, bei einer in Richtung des einzuziehenden Rohrs (3) wirkenden Kraft klemmenden, entgegengesetzt zur Richtung des einzuziehenden Rohrs (3) bewegbaren Spannelement (15).

2. Vorrichtung nach Anspruch 1, dadurch gekennzeichnet, daß das Klemmelement (10) parallele, an Parallellenkern (12) geführte Klemmbacken (11) aufweist und die Parallellenker (12) an einer Verlängerung (9) des Druckstücks (5) angelenkt sind.

3. Vorrichtung nach Anspruch 2, dadurch gekennzeichnet, daß an einem Parallellenker (12) eine Hebelverlängerung (13) zum Lösen des Klemmelements (10) angeordnet ist.

4. Vorrichtung nach Anspruch 2 oder 3, gekennzeichnet durch eine das Klemmelement (10) in Klemmrichtung beaufschlagende Feder (14).

5. Vorrichtung nach einem der Ansprüche 1 bis 4, dadurch gekennzeichnet, daß das Spannelement (15) parallele, an Parallellenkern (17) geführte Klemmbacken (16) aufweist, die Parallellenker (17) an einem weiteren Lenkerpaar (18) angelenkt sind, das einerseits an der Verlängerung (9) des Druckstücks (5) angelenkt und andererseits durch einen weiteren Lenker (19) untereinander verbunden ist und an denen eine Handhabe (20) zum Spannen des Nachziehrohrs (3) angreift.

6. Vorrichtung nach Anspruch 5, dadurch gekennzeichnet, daß die Handhabe aus einer Hebelverlängerung (20) am das Lenkerpaar (18) verbindenden Lenker (19) besteht.

7. Vorrichtung nach einem der Ansprüche 1 bis 6, dadurch gekennzeichnet, daß das Druckstück (5) eine seitliche Öffnung (8) zum Einführen des Nachziehseils (4) aufweist und die Klemmbacken (11, 16) einseitig an den Parallellenkern (12, 17) geführt sind.

8. Vorrichtung nach einem der Ansprüche 1 bis 7, dadurch gekennzeichnet, daß am Ende des Rammbohrgeräts (1) eine Hülse (2) zum Aufnehmen eines Endes des einzuziehenden Rohrs (3) angeordnet ist, die Hülse (2) oder das Rammbohrgerät (1) eine umlaufende Seilnut (21) mit einer in das Innere der Hülse (2) führenden Öffnung (22) aufweist und das Nachziehseil (4) durch das einzuziehende Rohr (3) und die Hülse (2) durch die Öffnung (22) und in der Seilnut (21) sowie wieder zurück durch die Öffnung (22) geführt und das freie Ende mit dem Seil (4) zugfest verbunden ist.

9. Vorrichtung nach Anspruch 8, dadurch gekennzeichnet, daß um parallele Seilbereiche zwischen der Öffnung (22) und der zugfesten Verbindung (23) eine die in der Nut (21) liegende Seilschlinge spannende Feder (24) angeordnet ist.

## Claims

1. A securing and tensioning device for a towing cable (4) that is secured to a percussion boring machine (1) and connects a pipe (3) that is to be pulled in to the percussion boring machine (1), comprising
- a thrust member (5) bearing on the free end of the pipe (3) that is to be pulled in,
- a clamping unit (10) that is adjacent to the thrust member (5) and clamps when a force acts on the towing cable (4) in the direction of the pipe (3) that is to be pulled in, and
- a tensioning unit (15), arranged coaxially with the clamping unit (10), that clamps when a force acts in the direction of the pipe (3) that is to be pulled in and is movable in the direction opposite to that of the pipe (3) that is to be pulled in.

2. A device according to claim 1, characterised in that the clamping unit (10) has parallel clamping jaws (11) guided on parallel links (12) and that the parallel links (12) are pivoted on an extension (9) of the thrust member (5).

3. A device according to claim 2, characterised in that one of the parallel links (12) has a lever extension (13) to release the clamping unit (10).

4. A device according to claim 2 or claim 3, characterised by a spring (14) urging the clamping unit (10) in the clamping direction.

5. A device according to one of claims 1 to 4, characterised in that the tensioning unit (15) has parallel clamping jaws (16) guided on parallel links (17), said parallel links (17) being pivoted on a further pair (18) of links which at one end are pivoted on the extension (9) of the thrust member (5) and at the other end are connected together by a further link (19) and with which a handle (20) for tensioning the pipe (3) to be pulled in engages.

6. A device according to claim 5, characterised in that the handle consists of a lever extension (20) on the link (19) connecting the pair (18) of links.

7. A device according to one of claims 1 to 6, characterised in that the thrust member (5) has a lateral opening (8) for introduction of the towing cable (4) and that the clamping jaws (11, 16) are guided at one side on the parallel links (12, 17).

8. A device according to one of claims 1 to 7, characterised in that at the end of the percussion boring machine (1) there is a sleeve (2) to receive one end of the pipe (3) to be pulled in, that the sleeve (2) or the percussion boring machine (1) has running round it a cable groove (21) with an opening (22) leading into the interior of the sleeve (2), and that the towing cable (4) runs through the pipe (3) to be pulled in and the sleeve (2), through the opening (22) and in the cable groove (21) and back again through the opening (22), and that the free end is connected to the cable (4) in a tension-proof manner.

9. A device according to claim 8, characterised in that a spring (24) tensioning the cable loop lying in the groove (21) is arranged round parallel cable regions between the opening (22) and the tension-proof connection (23).

## Revendications

1. Dispositif de fixation et de tension pour un câble de traction (4) fixé à un mouton de forage (1) et reliant au mouton (1) un tube (3) à enfoncer dans un forage en étant tiré par le mouton, comprenant
- une pièce de pression (5) appliquée contre l'extrémité libre du tube (3) à enfoncer,
- un élément de serrage (10) voisin de la pièce de pression (5) et serré lorsqu'une force agissant en direction du tube (3) à enfoncer est exercée sur le câble de traction (4), et
- un élément tendeur (15) disposé coaxialement par rapport à l'élément de serrage (10), qui est serré lorsqu'une force agissant en direction du tube (3) à enfoncer est exercée et déplaçable en sens contraire à la direction du tube (3) à enfoncer.

2. Dispositif selon la revendication 1, caractérisé en ce que l'élément de serrage (10) comporte des mors (11) parallèles qui sont guidés sur des bras oscillants parallèles (12) articulés sur un prolongement (9) de la pièce de pression (5).

3. Dispositif selon la revendication 2, caractérisé en ce que l'un des bras parallèles (12) est pourvu d'un prolongement formant un levier (13) pour le desserrage de l'élément de serrage (10).

4. Dispositif selon la revendication 2 ou 3, caractérisé par un ressort (14) chargeant l'élément de serrage (10) dans le sens du serrage.

5. Dispositif selon une des revendications 1 à 4, caractérisé en ce que l'élément tendeur (15) comporte des mors parallèles (16) guidés sur des bras oscillants parallèles (17) qui sont articulés sur une autre paire de bras oscillants (18), lesquels sont articulés d'un côté sur le prolongement (9) de la pièce de pression (5), reliés entre eux, de l'autre côté, par un bras supplémentaire (19) et attaqués par un élément de manoeuvre (20) pour tendre le câble de traction (4).

6. Dispositif selon la revendication 5, caractérisé en ce que l'élément de manoeuvre est constitué par un prolongement formant un levier (20) sur le bras supplémentaire (19) reliant ladite paire de bras (18).

7. Dispositif selon une des revendications 1 à 6, caractérisé en ce que la pièce de pression (5) présente une ouverture latérale (8) pour l'introduction du câble de traction (4) et les mors (11, 16) sont guidés unilatéralement sur les bras parallèles (12, 17).

8. Dispositif selon une des revendications 1 à 7, caractérisé en ce que l'extrémité arrière du mouton de forage (1) est pourvue d'un manchon (2) pour recevoir une extrémité du tube (3) à enfoncer, le manchon (2) ou le mouton (1) présentant une gorge à câble périphérique (21) d'où un orifice (22) mène à l'intérieur du manchon (2) et le câble de traction (4) étant passé à travers le tube (3) à enfoncer et le manchon (2), à travers l'orifice (22) et dans la gorge à câble (21) puis en retour à travers l'orifice (22), son extrémité libre étant reliée par une liaison résistante à la traction à une partie du câble (4) située plus en arrière.

9. Dispositif selon la revendication 8, caractérisé en ce qu'un ressort (24) est placé autour de brins de câble parallèles s'étendant entre l'orifice (22) et la liaison (23) résistante à la traction, ressort qui produit un effet de tension sur la boucle de câble située dans la gorge (21).
